# EUROPÄISCHE PATENTSCHRIFT

(11) **EP 0 564 450 B1**
(45) Veröffentlichungstag und Bekanntmachung des Hinweises auf die Patenterteilung: **02.11.1994**
(21) Anmeldenummer: 91900153.7
(22) Anmeldetag: 28.12.1990
(51) Int. Cl.: B27G 19/08, B23D 45/16

(54) **HANDKREISSÄGE**
HAND-OPERATED CIRCULAR SAW
SCIE CIRCULAIRE ACTIONNEE MANUELLEMENT

(43) Veröffentlichungstag der Anmeldung: 13.10.1993
(73) Patentinhaber: ROBERT BOSCH GMBH, 70442 Stuttgart (DE)
(72) Erfinder: ZAISER, Adolf, D-7316 Koengen (DE)
(86) Internationale Anmeldenummer: DE9000998
(87) Internationale Veröffentlichungsnummer: WO9211978

(56) Entgegenhaltungen:
- DE-A- 3 740 200
- DE-A- 3 806 814
- DE-A- 3 912 307
- DE-A- 3 933 261
- DE-C- 2 854 369

## Beschreibung

### Stand der Technik

Die Erfindung geht aus von einer Handkreissäge nach der Gattung des Anspruchs 1.

Durch die DE-PS 28 54 369 (GB-PS 800 625) ist eine gattungsgemäße Handkreissäge bekannt. Diese ist mit einer Nachführeinrichtung für den Spaltkeil und das Handkreissägengehäuse versehen. Die Nachführeinrichtung bildet mit der das Sägeblatt tragenden Schwinge ein viergelenkiges Hebelparallelogramm. Diese hält den Spaltkeil und das Handkreissägengehäuse parallel zur Auflageplatte. Wird die Schwinge geschwenkt, folgen ihr ohne Änderung der Winkellage der Spaltkeil und das Handkreissägengehäuse.

Spaltkeile greifen in die beim Sägen erstellte Schnittfuge des Werkstückes ein. Dabei sichern sie den Abstand zwischen den Werkstückhälften, führen stabilisierend das rotierende Sägeblatt und decken es ab. Dadurch wird das Sägen erleichtert und die Verletzungsgefahr vermindert. Spaltkeile sind für Kreissägen gesetzlich vorgeschrieben. Sie sollen aus Gründen der Arbeitssicherheit unlösbar mit der Säge verbunden sein.

Eine Ausnahme sind Tauch- oder Kappsägen. Diese sind auf das zu bearbeitende Werkstück absenkbar. Beim Erstellen des Anschnittes ist aufgrund des noch nicht vorhandenen Schnittkanals kein Platz für den Spaltkeil, der deshalb vor dem Anschnitt entfernt werden oder durch eine elastische Aufhängung von der Schwenkbewegung der Schwinge entkoppelbar sein muß, wie z.B. in der o.g. Patentschrift gezeigt.

Nachteil dieser an sich präzisen und sicheren Nachführeinrichtung sind die verschleißempfindlichen vier Gelenke. Die Gelenke sind starker Stoß- und Staubwirkung ausgesetzt. Außerdem begrenzt die bekannte Nachführeinrichtung den Schwenkwinkel der Handkreissäge, wobei mit steiler werdender Stellung der Schwinge die Nachführung ungenauer wird.

### Vorteile der Erfindung

Die erfindungsgemäße Handkreissäge mit den kennzeichnenden Merkmalen des Anspruchs 1 hat demgegenüber den Vorteil einer leichter und einfacher aufgebauten Nachführeinrichtung mit geringem Raumbedarf, die besonders robust und wartungsarm ist. Von den vier bisher notwendigen Gelenkpunkten entfallen zwei. Außerdem ist der Schwenkbereich der Schwinge nicht mehr begrenzt. Die Nachführung ist über den gesamten Schwenkbereich gleichmäßig genau. Dadurch ergeben sich neue Arbeits- und Anwendungsmöglichkeiten.

Weitere, vorteilhafte Ausgestaltungen der Erfindung ergeben sich aus den Unteransprüchen.

### Zeichnung

Ein Ausführungsbeispiel der Erfindung ist in der nachfolgenden Beschreibung anhand der zugehörigen Zeichnung näher erläutert. Es zeigen Figur 1 die Handkreissäge in Ruhelage mit aus der Schneidposition geschwenktem Sägeblatt, Figur 2 die Handkreissäge in Arbeitslage mit gemeinsam mit dem Sägeblatt in ein Werkstück eingetauchtem Spaltkeil und Figur 3 die Handkreissäge in Schneidposition beim Eintauchen mit blockiertem Spaltkeil.

### Beschreibung des Ausführungsbeispiels

Die in Figur 1 gezeigte Handkreissäge 1 mit nicht im einzelnen dargestelltem Motor und Gehäuse hat ein Sägeblatt 3, das um eine Achse 5 drehbar gelagert ist. Eine Schwinge 7 trägt die Achse 5 mit dem Sägeblatt 3 und ist gemeinsam mit dem Sägeblatt 3 um eine Schwingachse 9 schwenkbar. Die Schwingachse 9 ist auf einem Lagerbock 11 angeordnet, der mit einer Auflageplatte 13 der Handkreissäge 1 verbunden ist. Auf der Schwinge 7 sitzen parallelachsig eine erste und eine zweite Rolle 15, 17 gleichen Durchmessers. Auf der Schwingachse 9 ist die erste Rolle 15, auf der Achse 5 die zweite Rolle 17 drehbar angeordnet. Die Rolle 17 trägt drehfest einen Spaltkeilträger 19, der seinerseits einen Spaltkeil 21 trägt. Ein endloser Keilriemen 23 über der ersten und zweiten Rolle 15, 17 bildet mit diesen ein Zugmittelgetriebe. Die erste Rolle 15 trägt einen Anschlag 27, der über eine Schraubenfeder 29 mit der Auflageplatte 13 gekoppelt ist.

Anhand der Figuren 2 und 3 wird nachfolgend die Wirkungsweise der Nachführeinrichtung beschrieben. In Figur 2 ist die Handkreissäge 1 in Arbeitsposition gezeigt. Das Sägeblatt 3 ist gemeinsam mit dem Spaltkeil 21 in einem Schnittkanal des Werkstücks 25 geführt. Der Spaltkeilträger 19 wird dabei von der zweiten Rolle 17 in konstanter Lage zur Auflageplatte 13 gehalten. Das verdeutlicht der Vergleich der Ruheposition in Figur 1 mit der Arbeitsposition in Figur 2.

Da die erste Rolle 15 mit dem Anschlag 27 über die Schraubenfeder 29 mit der Auflageplatte 13 gekoppelt ist, ist sie nur gegen die Federkraft der Schraubenfeder 29 drehbar. Bei Kraftwirkungen auf das Zugmittelgetriebe, die kleiner sind als die Federkraft der Schraubenfeder 29, ist die erste Rolle 15 quasi-gestellfest und somit nicht drehbar. Beim Verschwenken der Schwinge 7 wälzt sich der Keilriemen 23 auf der ersten Rolle 15 ab. Die zweite Rolle 17 folgt abhängig mit einer gleichsinnigen Drehung. Diese ist bei dem Übersetzungsverhältnis der Rollen 15, 17 von 1 : 1 synchron. Falls also die Schwinge 7 eine volle Umdrehung um die Schwingachse 9 ausführt, wälzt sich der Keilriemen 23 entgegen der Drehrichtung der Schwinge 7 über den vollen Umfang der ersten Rolle 15 ab, wobei die zweite Rolle 17 ebenfalls um eine volle Umdrehung mitgedreht wird. Ebenfalls entgegen der Drehrichtung der Schwinge 7, behält der Spaltkeilträger 19 eine konstante Winkellage bezüglich der Auflageplatte 13 bei beliebiger Stellung der Schwinge 7.

In Figur 3 ist die Handkreissäge 1 beim Tauchschnitt gezeigt. Dabei blockiert der Spaltkeil 21 auf dem Werkstück 25 und kann dem Sägeblatt 3 nicht senkrecht in die Schnittposition folgen. Dies geschieht dann, wenn beim Tauchschnitt noch kein offener Schnittkanal vorhanden ist. Das Eintauchen des Sägeblattes 3 wird hier jedoch nicht durch den blockierenden Spaltkeil 21 behindert. Über diesen wird durch die Eintauch-Vorschubkraft eine der Schraubenfeder 29 entgegengerichtete Kraft auf das Zugmittelgetriebe wirksam, das sich entgegen der von der Schwinge 7 vorgegebenen Nachstellrichtung verdrehen kann. Das Gleiche gilt, wenn beispielsweise beim Verschwenken des Kreissägeblattes 3 zum Werkstück 25 hin der Spaltkeil 21 auf ein Hindernis trifft und dem Kreissägeblatt 3 nicht folgen kann.

Ist bei einer horizontalen Vorschubbewegung der Handkreissäge im Werkstück 25 ein offener Schnittkanal entstanden, kann sich in diesen in die vorgeschriebene Schutzposition zum Sägeblatt 3 der Spaltkeil 21 senken, beaufschlagt von der Schraubenfeder 29.

Anstelle des Anschlags 27 und der Schraubenfeder 29 mit Anlenkung an der Auflageplatte 13 kann beispielsweise die erste Rolle 15 drehfest angeordnet und die zweite Rolle 17 über eine nichtdargestellte elastische Kupplung mit dem Spaltkeilträger 19 verbunden sein. Die Dimensionierung dieser Kupplung bzw. der Schraubenfeder 29 ist abhängig von der Größe der Handkreissäge. Anstelle der elastischen Kupplung kann auch eine Rutschkupplung oder eine Freilaufkupplung angeordnet sein, die dann nach jedem Blockieren des Spaltkeils 21 von Hand wieder zurück in die Sollposition gestellt werden muß. Diese kann durch einen nichtdargestellten Anschlag festgelegt sein.

Besonders vorteilhaft ist die Schwinge 7 ausgestaltet, wenn sie aus zwei Halbschalen besteht, die einen Hohlkörper bilden, der das Zugmittelgetriebe 15, 17, 23 umgibt. Dieses ist dadurch besonders gut gegen Verschmutzung und andere äußere Einflüsse geschützt.

Als Zugmittel sind neben dem bereits erwähnten Keilriemen 23 endlose Zahnriemen, Rundriemen, Ketten, Seilzüge, Spiralfedern und dergl. oder auch die vorgenannten Zugmittel in endlicher, jedoch doppelter Anordnung geeignet.

## Patentansprüche

1. Handkreissäge (1) mit einem an einer Auflageplatte (13) mittels einer Schwinge (7) um deren Schwingachse (9) verschwenkbaren Sägeblatt (3) und einem an einem Spaltkeilträger (19) gehaltenen Spaltkeil (21), der mittels einer Nachführeinrichtung um die Achse (5) des Sägeblattes (3) verschwenkbar ist, dadurch gekennzeichnet, daß die Nachführeinrichtung als Zugmittelgetriebe (15, 17, 23) ausgestaltet ist.

2. Handkreissäge nach Anspruch 1, dadurch gekennzeichnet, daß die Nachführeinrichtung aus zwei ein Zugmittel in Form eines Keilriemens (23) abwälzbar tragenden Rollen (15, 17) gleichen Durchmessers besteht.

3. Handkreissäge nach Anspruch 2, dadurch gekennzeichnet, daß beide Rollen (15,17) drehbar gelagert sind.

4. Handkreissäge nach Anspruch 3, dadurch gekennzeichnet, daß die erste Rolle (15) gegen eine Federkraft um die Schwingachse (9) drehbar ist.

5. Handkreissäge nach Anspruch 2, dadurch gekennzeichnet, daß die erste Rolle (15) arretierbar ist.

6. Handkreissäge nach Anspruch 4, dadurch gekennzeichnet, daß die zweite Rolle (17) drehfest am Spaltkeil (21) gehalten wird.

7. Handkreissäge nach Anspruch 6, dadurch gekennzeichnet, daß die zweite Rolle (17) unter Zwischenschaltung eines elastischen Gliedes drehfest mit dem Spaltkeilträger (19) verbunden ist.

8. Handkreissäge nach den Ansprüchen 6, 7, dadurch gekennzeichnet, daß das Zugmittel (23) als endloser Keilriemen, Zahnriemen, Rundriemen, Kette, Seilzug, Spiralfeder oder dergl. ausgebildet ist.

9. Handkreissäge nach Anspruch 8, dadurch gekennzeichnet, daß die erste und zweite Rolle (15, 17) ungleiche Durchmesser haben und daß die Achse der ersten Rolle (15) außerhalb der Schwingachse (9) liegt.

10. Handkreissäge nach Anspruch 9, dadurch gekennzeichnet, daß zwischen der zweiten Rolle (17) und dem Spaltkeilträger (19) eine Freilauf- oder Rutschkupplung angeordnet ist.

11. Handkreissäge nach Anspruch 9, dadurch gekennzeichnet, daß die Schwinge (7) ein Hohlkörper ist, der das Zugmittelgetriebe (15, 17, 23) umschließt.

## Claims

1. Hand circular saw (1) comprising a saw blade (3) swivellable on a support plate (13) by means of a rocker (7) about the swivel axis (9) of the latter, and comprising a splitting wedge (21) which is held on a splitting wedge carrier (19) and by means of a guide device is swivellable about the axis (5) of the saw blade (3), characterised in that the guide device is in the form of a tension-transmitting drive (15, 17, 23).

2. Hand circular saw according to Claim 1, characterised in that the guide device consists of two rollers (15, 17) having the same diameter and carrying a tension-transmitting means in the form of a rollable V-belt (23).

3. Hand circular saw according to Claim 2, characterised in that both rollers (15, 17) are rotatably mounted.

4. Hand circular saw according to Claim 3, characterised in that the first roller (15) is rotatable against a spring force about the swivel axis (9).

5. Hand circular saw according to Claim 2, characterised in that the first roller (15) is lockable.

6. Hand circular saw according to Claim 4, characterised in that the second roller (17) is held non-rotatably on the splitting wedge (21).

7. Hand circular saw according to Claim 6, characterised in that the second roller (17) is connected non-rotatably to the splitting wedge carrier (19) with the interposition of a resilient member.

8. Hand circular saw according to Claims 6 and 7, characterised in that the tension-transmitting means (23) is in the form of an endless V-belt, cogged belt, round belt, chain, cable, spiral spring or the like.

9. Hand circular saw according to Claim 8, characterised in that the first and second rollers (15, 17) have different diameters, and in that the axis of the first roller (15) lies outside the swivel axis (9).

10. Hand circular saw according to Claim 9, characterised in that between the second roller (17) and the splitting wedge carrier (19) a freewheel coupling or slipping coupling is disposed.

11. Hand circular saw according to Claim 9, characterised in that the rocker (7) is a hollow body enclosing the tension-transmitting drive (15, 17, 23).

## Revendications

1. Scie circulaire manuelle (1) avec une lame de scie (3) pouvant pivoter autour de son axe d'oscillation contre une plaque d'appui (13) au moyen d'une bielle (7) et un coin à refendre (21) maintenu sur une pièce support (19), qui peut pivoter autour de l'axe (5) de la lame de scie (3) au moyen d'un dispositif suiveur, caractérisée en ce que le dispositif suiveur est réalisé sous forme d'un mécanisme par traction (15, 17, 23).

2. Scie circulaire manuelle selon la revendication 1, caractérisée en ce que le dispositif suiveur est constitué de deux rouleaux (15, 17) de même diamètre supportant avec rotation possible un moyen de traction sous forme d'une courroie trapézoïdale (23).

3. Scie circulaire manuelle selon la revendication 2, caractérisée en ce que les deux rouleaux (15, 17) sont montés mobiles en rotation.

4. Scie circulaire manuelle selon la revendication 3, caractérisée en ce que le premier rouleau (15) peut tourner autour de l'axe d'oscillation (9) en opposition à une force de ressort.

5. Scie circulaire manuelle selon la revendication 2, caractérisée en ce que le premier rouleau peut être arrêté.

6. Scie circulaire manuelle selon la revendication 4, caractérisée en ce que le deuxième rouleau (17) est maintenu solidaire en rotation du coin refendeur (21).

7. Scie circulaire manuelle selon la revendication 6, caractérisée en ce que le deuxième rouleau (17) est monté solidaire en rotation de la pièce support (19) du coin refendeur par intercalation d'un élément élastique.

8. Scie circulaire manuelle selon les revendications 6, 7, caractérisée en ce que le moyen de traction (23) est réalisé par une courroie trapézoïdale, courroie crantée, courroie ronde continue, chaîne, câble de transmission, ressort spiral ou analogues.

9. Scie circulaire manuelle selon la revendication 8, caractérisée en ce que le premier et le deuxième rouleau (15, 17) ont des diamètres inégaux et en ce que l'axe du premier rouleau (15) se situe en dehors de l'axe d'oscillation (9).

10. Scie circulaire manuelle selon la revendication 9, caractérisée en ce qu'entre le deuxième rouleau (17) et la pièce support (19) du coin refendeur est disposé un accouplement par roue libre ou par glissement.

11. Scie circulaire manuelle selon la revendication 9, caractérisée en ce que la bielle (7) est un corps creux, qui entoure la transmission d'un mécanisme par traction (15, 17, 23).
